# FASCICULE DE BREVET EUROPEEN

(11) **EP 0 948 686 B1**
(45) Date de publication et mention de la délivrance du brevet: **29.08.2001**
(21) Numéro de dépôt: 97913261.0
(22) Date de dépôt: 06.11.1997
(51) Int. Cl.: E04F 11/16

(54) **BORDURE DE FINITION POUR CHANT DE MARCHES D'ESCALIER**
TRIMLEISTE ZUM ABSCHLIESSEN VON TREPPENSTUFENKANTEN
FINISHING EDGE FOR SIDE OF STAIRCASE

(30) Priorité: 06.11.1996 FR 9613537
(43) Date de publication de la demande: 13.10.1999
(73) Titulaire: DINAC S.A., 38350 La Mure (FR)
(72) Inventeur: ROSE, Olivier, F-94170 Le Perreux (FR)
(74) Mandataire: Picard, Jean-Claude Georges
(86) Numéro de dépôt international: FR9701989
(87) Numéro de publication internationale: WO9820211

(56) Documents cités:
- DE-A- 2 711 491
- DE-U- 9 400 466
- GB-A- 2 192 212
- GB-A- 2 202 192

## Description

La présente invention concerne une bordure de finition pour chant de marches d'escaliers ouverts, comprenant des éléments en équerre dont les branches sont destinées à être respectivement disposées sur le chant des marches parallèlement aux faces horizontale et verticale de celles-ci, dans laquelle les éléments en équerre ont des branches sensiblement planes et sont destinés à épouser les angles saillants de la marche en recouvrant le seul chant de la marche, un élément de jonction assurant la continuité entre deux éléments en équerre adjacents.

Lorsque des escaliers sont recouverts d'un revêtement tel que par exemple de la moquette, on a l'habitude, pour des raisons d'ordre esthétique, de dissimuler la surépaisseur produite par le revêtement sur son support en masquant le chant de celui-ci au moyen de baguettes de finition. Or, il s'avère que la mise en oeuvre de celles-ci est particulièrement longue et délicate en raison des défauts d'équerrage et des défauts dimensionnels habituellement rencontrés dans la construction, qui imposent un véritable ajustage des éléments de baguette aussi bien en ce qui concerne les angles qu'en ce qui concerne les longueurs.

Le document GB-A-2 192 212 concerne une bordure de marches qui est ajustable et qui, en conséquence, ne nécessite pas d'ajustement, ni en longueur, ni en angle des éléments assemblés. A cet effet, le dispositif comprend un premier élément en équerre qui est disposé sur l'angle saillant d'une marche et un second élément en équerre qui est disposé dans l'angle rentrant de la marche, ces deux éléments étant réunis par un élément rectiligne. Ainsi, pour couvrir un nez d'une marche et le plat de la marche suivante, il est nécessaire de faire appel à un nombre relativement élevé de composants, à savoir trois éléments d'angle et deux éléments rectilignes. En outre, ce système de bordure de marche ne se prête pas à un positionnement automatique et facile des éléments, et notamment à un positionnement dit "à blanc" qui consiste, avant toute fixation, à disposer les éléments de bordure sur l'ensemble des marches constituant un escalier ; en effet, dans un tel dispositif, une simple mise en position des éléments n'assure pas une immobilisation de ceux-ci les uns par rapport aux autres.

Le document DE-A-27 11 491 décrit également une bordure pour chants de marches d'escalier qui est constituée de tronçons de glissière coupés à longueur et fixés aux chants de la marche et ces bordures de marches présentent des ailes qui sont montées coulissantes à l'intérieur du tronçon de glissière. Toutefois, un tel dispositif présente exactement les mêmes inconvénients que celui décrit dans le premier document précité, à savoir qu'il nécessite à la fois un ajustement en longueur et en angle des tronçons, les uns par rapport aux autres.

La présente invention a pour but de remédier aux inconvénients précités en proposant une bordure de finition pour escaliers qui soit à la fois facile et rapide à mettre en oeuvre et qui, pour sa mise en place, ne fait appel à aucune découpe ni ajustement de la bordure quel qu'il soit.

La présente invention a ainsi pour objet une bordure de finition pour chant de marches d'escaliers ouverts tel que mentionné au préambule, qui est caractérisée en ce que l'élément de jonction est également en forme d'équerre et comporte des moyens de maintien sur deux branches adjacentes de deux éléments en équerres consécutifs.

Dans une variante de mise en oeuvre de l'invention chacune des branches de l'élément de jonction en équerre forme un fourreau apte à admettre, par coulissement, chacune des branches des éléments en équerre.

De préférence chaque élément en équerre comporte des moyens permettant d'assurer le positionnement d'une de ses branches par rapport à la face horizontale de la marche et de son autre branche par rapport à la face verticale de la marche. Avantageusement les moyens de positionnement sont constitués de pattes perpendiculaires au plan de l'élément en équerre et qui sont parallèles à la direction principale de chacune des branches.

Dans un mode particulier de mise en oeuvre de l'invention, l'élément de jonction en forme d'équerre comporte des branches de faible longueur par rapport aux branches des éléments en équerre.

L'invention sera mieux comprise à la lecture de la description détaillée qui suit de certains modes de réalisation donnés uniquement à titre d'exemples non limitatifs. Dans cette description, on se réfère aux dessins annexés sur lesquels :
- la figure 1 est une vue partielle de côté d'un escalier pouvu d'une bande de finition suivant l'invention;
- la figure 2 est une vue éclatée de côté, à plus grande échelle, du verso d'un élément en équerre et d'un élément de jonction représentés sur la figure 1 ;
- la figure 2a est une vue en coupe transversale, suivant la ligne IIa-IIa de la figure 2, d'une branche d'un élément de jonction en équerre ;
- la figure 3 est une vue de dessus de l'élément en équerre représenté sur la figure 2 ;
- la figure 4 est une vue du verso d'une variante de mise en oeuvre d'un élément de jonction en équerre ;
- la figure 5 est une vue partielle de côté d'un escalier équipé d'une bordure de finition suivant l'invention, cette dernière comportant diverses variantes de mise en oeuvre d'éléments de jonction ;
- la figure 6 est une vue partielle agrandie, en coupe verticale, d'une marche d'escalier recouverte d'une moquette et d'un nez de marche ;
- la figure 6a est une vue en perspective d'un mode de mise en oeuvre d'une barre de finition suivant l'invention destinée à équiper la marche de la figure 6 ;
- la figure 7 est une vue en perspective d'un autre mode de mise en oeuvre de l'invention.

On a représenté sur la figure 1 un escalier 1 dont les marches 3 dont pourvues d'une bordure de finition suivant l'invention. La bordure de finition est composée d'éléments en équerre 5 constitués d'un fer plat avec des branches 5a et 5b à 90° comportant, comme représenté sur la figure 2, des pattes de fixation 7a et 7b qui sont disposées, d'une part, perpendiculairement à l'élément en équerre 5 et, d'autre part, respectivement suivant l'axe longitudinal xx' et yy' de chacune des branches 5a et 5b de l'élément 5. Sur les figures 1 et 2, on a représenté les surfaces externes des marches 3, à savoir leurs surfaces horizontale et verticale, par un trait mixte.

La bordure de finition suivant l'invention comprend également un élément de jonction 9, qui est en équerre dans le présent mode de mise en oeuvre, et dont les branches 9a sont de dimensions inférieures aux branches de l'élément en équerre 5. Comme on le voit sur la figure 2, l'élément de jonction 9 comprend des parties latérales 11 qui sont repliées parallèlement à la face principale de l'élément 9 de façon à constituer un fourreau dans lequel les branches 5a et 5b de l'élément en équerre 5 peuvent coulisser.

Dans ces conditions la mise en oeuvre de la bordure de finition suivant l'invention s'effectue ainsi que décrit ci-après.

L'utilisateur peut commencer par mettre en place l'élément en équerre 5 inférieur, qui se met en appui sur la face supérieure et sur le chant de la marche 3, par ses pattes respectives 7a et 7b qui forment butées, et qui sont ensuite fixées dans la marche 3 à l'aide de tout moyen de scellement approprié. L'utilisateur dispose ensuite, sur la branche horizontale 5a de l'élément en équerre 5, un élément de jonction 9, puis il introduit dans la branche 9a verticale de celui-ci la branche verticale 5b d'un autre élément en équerre 5 qui, à son tour, se met en appui sur la marche 4 suivante par ses pattes 7a et 7b. Comme précédemment, celles-ci sont ensuite fixées sur la marche 3. L'utilisateur procède ainsi de marche en marche jusqu'à ce qu'il atteigne la partie supérieure de l'escalier 1.

Une telle bordure de fixation présente sur les dispositifs de l'état antérieur de la technique l'avantage de ne pas nécessiter de mise à longueur de chacune des branches 5a et 5b de l'élément en équerre 5, puisque les différences de longueur sont compensées par la longueur des branches 9a de l'élément de jonction 9. Il présente également l'avantage de tolérer les quelques défauts d'équerrage qui existent habituellement sur les marches industrielles, dans la mesure où l'on prévoit un léger jeu entre le fourreau constitué par les branches 9a de l'élément de jonction 9 et les branches 5a et 5b de l'élément en équerre 5.

Bien entendu la fixation des éléments en équerre 5 sur les marches 3 peut être effectuée par tout autre moyen qu'un scellement des pattes 7a et 7b. On peut ainsi utiliser ces dernières pour assurer une fixation par collage ou par fusion d'un produit thermofusible.

On peut également assurer la fixation de la bordure de finition en faisant appel à des éléments de jonction qui comportent, ainsi que représenté sur la figure 4, des pattes de fixation 15a et 15b qui sont prévues dans l'angle de cet élément et qui sont destinées à prendre place dans un creux formé entre les faces horizontale et verticale d'une marche 3.

On peut également, comme représenté sur la figure 5, utiliser des éléments en équerre 5 qui sont fixés sur chacune des marches par des pattes de fixation, ainsi que décrit précédemment, et utiliser des éléments de jonction 9' qui sont constitués de plaques, qui peuvent être de formes diverses, et qui sont fixées soit sur chacune des extrémités des branches 5a et 5b des éléments en équerre 5, soit directement dans le corps de l'escalier 1 par collage, scellement, résine thermofusible, etc.

Dans une variante de mise en oeuvre de l'invention représentée sur les figures 6 et 6a, la marche 3 d'un escalier est recouverte d'une moquette 4 et l'angle de chacune des marches 3 est pourvu d'un nez de marche en équerre 6. Le nez de marche 6 est constitué d'un élément profilé dont l'angle interne est, dans certains modes de mise en oeuvre, pourvu d'un évidement longitudinal 8. On utilise, suivant l'invention, cet évidemment longitudinal 8 pour assurer la fixation soit d'un élément en équerre sur la marche, soit la fixation d'un élément de jonction.

Dans ce but, ainsi que représenté sur la figure 6a, l'élément en équerre 5 est pourvu, dans une zone voisine de son sommet, d'un téton 19 perpendiculaire au plan formé par ses deux branches 5a, 5b, qui est fendu sur une partie de sa longueur, de façon à lui conférer des qualités d'élasticité, ce téton 19 étant destiné à prendre place dans l'évidement 8, de façon à assurer le maintien de l'élément en équerre 5 sur la marche 3.

On pourra bien entendu prévoir tout élément annexe complémentaire, et notamment, comme représenté sur la figure 7, des éléments d'angle 13, sous forme de fourreaux ou d'éléments plats, destinés à raccorder deux éléments de paliers.

## Revendications

1. Bordure de finition pour chant de marches d'escaliers ouverts, comprenant des éléments en équerre (5, 5') dont les branches (5a, 5b) sont destinées à être respectivement disposées sur le chant des marches (3) parallèlement aux faces horizontale et verticale de celles-ci, les éléments en équerre ayant des branches sensiblement planes et étant destinés à épouser les angles saillants de la marche en recouvrant le seul chant de la marche, un élément de jonction (9, 9') assurant la continuité entre deux éléments en équerre (5, 5') adjacents, **caractérisée en ce que** l'élément de jonction (9) est également en forme d'équerre et comporte des moyens de maintien sur deux branches adjacentes de deux éléments en équerre consécutifs.

2. Bordure suivant la revendication 1, **caractérisée en ce que** chacune des branches (9a) de l'élément de jonction (9) forme un fourreau apte à admettre, par coulissement, chacune des branches (5a, 5b) des éléments en équerre (5).

3. Bordure suivant la revendication 1 ou 2, **caractérisée en ce que** chaque élément en équerre (5, 5') comporte des moyens (7a, 7b) permettant d'assurer le positionnement d'une de ses branches par rapport à la face horizontale de la marche (3) et de son autre branche par rapport à la face verticale de la marche (3).

4. Bordure suivant la revendication 3, **caractérisée en ce que** les moyens de positionnement sont constitués de pattes (7a, 7b), perpendiculaires au plan de l'élément en équerre (5, 5'), qui sont parallèles à la direction principale de chacune de ses branches (5a, 5b).

5. Bordure suivant la revendication 3 ou 4, **caractérisée en ce que** les moyens (7a, 7b) destinés à assurer le positionnement assurent également la fixation de l'élément en équerre sur la marche.

6. Bordure suivant la revendication 5, **caractérisée en ce que** l'élément de jonction en forme d'équerre (9) comporte des branches (9a) de faible longueur par rapport aux branches des éléments en équerre.

7. Bordure suivant la revendication 1, **caractérisée en ce que** l'élément en équerre (5, 5') comporte, dans une zone voisine de son sommet, un téton (19) perpendiculaire au plan formé par ses deux branches (5A, 5b), qui est destiné à prendre place dans un logement (8) prévu dans un nez de marche (6).

## Patentansprüche

1. Abschlußleiste für die Kanten von offenen Treppenläufen mit Winkelementen (5, 5'), deren Schenkel (5a, 5b) zur Anordnung auf dem Treppenlauf (3) parallel zu den horizontalen und senkrechten Flächen desselben vorgesehen sind, wobei die Winkelelemente weitgehendst ebene Schenkel aufweisen und zur Verbindung mit den vorspringenden Winkeln des Treppenlaufs durch Abdeckung allein der Kante desselben ausgebildet sind, und einem Verbindungselement (9, 9'), das den Übergang zwischen zwei jeweils benachbarten Winkelelementen (5, 5') herstellt,
**dadurch gekennzeichnet**,
dass das Verbindungselement (9) ebenfalls die Form eines Winkels aufweist und mit Mitteln zur Befestigung auf jeweils zwei aufeinanderfolgende Schenkel von jeweils zwei benachbarten Winkelelementen versehen ist.

2. Abschlußleiste nach Anspruch 1, **dadurch gekennzeichnet**, dass jeder der Schenkel (9a) des Verbindungselements (9) eine Hülse bildet, in die jeder der Schenkel (5, 5a) des Winkelelements (5) einschiebbar ist.

3. Abschlußleiste nach Anspruch 1 oder 2, **dadurch gekennzeichnet**, dass jedes Winkelelement (5, 5') mit Mitteln (7a, 7b) zur lagemäßigen Fixierung eines seiner Schenkel relativ zur horizontalen Fläche des Treppenlaufs (3) und seines anderen Schenkels relativ zur senkrechten Fläche desselben versehen ist.

4. Abschlußleiste nach Anspruch 3, **dadurch gekennzeichnet**, dass die Befestigungsmittel aus Klauen (7a, 7b) bestehen, die senkrecht zur Ebene des Winkelelements (5, 5') und parallel zur Hauptrichtung eines jeden der Schenkel (5a, 5b) angeordnet sind.

5. Abschlußleiste nach Anspruch 3 oder 4, **dadurch gekennzeichnet**, dass die Mittel (7a, 7b) zur lagemäßigen Fixierung auch die Befestigung des Winkelelements auf dem Treppenlauf sicherstellen.

6. Abschlußleiste nach Anspruch 5, **dadurch gekennzeichnet**, dass das winklige Verbindungselement (9) Schenkel (9a) aufweist, deren Länge geringer ist als die des Winkelelements.

7. Abschlußleiste nach Anspruch 1, **dadurch gekennzeichnet**, dass das Winkelelement (5, 5') in einer seiner Spitze benachbarten Zone einen zu der von den beiden Schenkeln (5a, 5b) gebildeten Ebene senkrechten Vorsprung (19) aufweist, der zum Eingriff in eine Aufnahme (8) in einer Nase (6) des Treppenlaufs bestimmt ist.

## Claims

1. Trim for open staircase stair edges, comprising right-angled sections (5, 5') whose arms (5a, 5b) are designed to be mounted on the stair edge facing (3) parallel to the horizontal and vertical stair faces, respectively, the said arms having an essentially flat profile and being designed to mate to the external angle of the stairs covering only the stair edge facing, a link section (9, 9') providing continuity between two adjacent right-angled sections (5, 5'), this link section (9) also being of right-angular shape and comprising a means of attaching to two adjacent arms of two consecutive right-angle sections.

2. Trim according to claim 1, whereby each of the arms (9a) of the link section (9) forms a sleeve designed to accept each arm (5a, 5b) of the right-angle trim sections (5) by sliding.

3. Trim according to claims 1 or 2, whereby each right-angle section (5, 5') comprises a means (7a, 7b) of fixing the position of one of its arms relative to the horizontal face of the staircase (3) and of the other relative to the vertical face of the staircase (3).

4. Trim according to claim 3, whereby the positioning means is constituted by tabs (7a, 7b), perpendicular to the plane of the right-angle trim section (5, 5'), which are aligned parallel to the overall direction of each of its arms (5a, 5b).

5. Trim according to claims 3 or 4, whereby the means designed to achieve the positioning (7a, 7b) also serves to mount the trim section onto the stair.

6. Trim according to claim 5, whereby the right-angle link section (9) comprises substantially shorter arms (9a) than those of the right-angle trim sections.

7. Trim according to claim 1, whereby the right-angle section (5, 5') comprises a stub (19), located close to its apex and protruding perpendicular to the plane of its two arms (5a, 5b), which is designed to locate into a hole (8) for this purpose in the end of the stair tread bracket (6).
